# EUROPÄISCHE PATENTSCHRIFT

(11) **EP 0 862 820 B1**
(45) Veröffentlichungstag und Bekanntmachung des Hinweises auf die Patenterteilung: **06.04.2005**
(21) Anmeldenummer: 96942260.9
(22) Anmeldetag: 21.11.1996
(51) Int. Cl.: H04B 10/22

(54) **VORRICHTUNG ZUR OPTISCHEN SIGNALÜBERTRAGUNG**
DEVICE FOR THE OPTICAL TRANSMISSION OF SIGNALS
DISPOSITIF POUR LA TRANSMISSION OPTIQUE DE SIGNAUX

(30) Priorität: 21.11.1995 DE 19543385; 21.11.1995 DE 19543386; 21.11.1995 DE 19543387
(43) Veröffentlichungstag der Anmeldung: 09.09.1998
(73) Patentinhaber: Schleifring und Apparatebau GmbH, 82256 Fürstenfeldbruck (DE)
(72) Erfinder: LOHR, Georg, D-83071 Stephanskirchen (DE); STARK, Markus, D-96135 Waizendorf (DE); POISEL, Hans, D-91227 Leinburg (DE)
(74) Vertreter: Lohr, Georg, Dr.
(86) Internationale Anmeldenummer: PCT/DE1996/002223
(87) Internationale Veröffentlichungsnummer: WO 1997/019529

(56) Entgegenhaltungen:
- EP-A- 0 149 280
- FR-A- 2 440 041
- FR-A- 2 600 879

## Beschreibung

### Technisches Gebiet

Die Erfindung bezieht sich auf Vorrichtungen zur optischen Signalübertragung zwischen einer Sendeeinheit und einer relativ dazu beweglichen Empfangseinheit, die über einen der lichtleitenden Körper, hier als optisches Übertragungsmedium bezeichnet, optisch miteinander gekoppelt sind.

### Stand der Technik

Zur Daten- und Signalübertragung werden häufig optische Systeme eingesetzt. Diese bestehen grundsätzlich aus einer Sendeeinheit und einer Empfangseinheit, die beide über ein optisches Übertragungsmedium miteinander verbunden sind. Ist das optische Übertragungsmedium der freie Raum bzw. Luft so ergibt sich eine lichtschrankenähnliche Anordnung.

Häufiger werden jedoch optische Fasern, wie Glas- oder Kunststofffasern zur Führung des Lichtes eingesetzt. In beiden Fällen ist in der Regel die Entfernung des optischen Weges, zwischen Sende- und Empfangseinheit, konstant. Das bedeutet, dass die Amplitude des Empfangssignals in der Empfangseinheit zeitlich kaum Schwankungen unterworfen ist. Damit ergibt sich eine gleichbleibende Übertragungsqualität.

Bei Übertragungsstrecken, bei denen die optische Weglänge zwischen Sendeeinheit und Empfangseinheit variiert, kann sich auch der Signalpegel am Empfänger ändern. Dies ist nicht zuletzt eine Folge der Dämpfung der optischen Strecke, woraus eine wechselnde Übertragungsqualität resultieren kann. Dies kann insbesondere bei modernen digitalen Übertragungssystemen, zu einer unerwünschten Zunahme der Bitfehlerrate führen.

Ein weiterer Nachteil bei den dem Stand der Technik entnehmbaren optischen Übertragungssystemen ergibt sich aus der endlichen Laufzeit des Lichtes durch das optische Übertragungsmedium. Diese Laufzeit ist abhängig von der Distanz zwischen Sender und Empfänger und variiert in einem Bereich von nahezu Null, wenn sich der Sender in unmittelbarer Nähe zum Empfänger befindet, bis hin zu einem Maximalwert, der sich einstellt, wenn sich der Sender an dem vom Empfänger entfernten Ende des optischen. Mediums befindet.

Durchläuft der Sender nun alle Positionen ausgehend vom Empfänger bis zum Ende des optischen Mediums, so nimmt die Laufzeit zu. Beim Übergang von dem, dem Empfänger entfernten Ende des optischen Mediums zum Empfänger nahen Medium, durchläuft das Licht die gesamte Länge des optischen Mediums verbunden mit einer langen Laufzeit bis hin zum Empfänger; im darauffolgenden Fall kommt das Licht nahezu ohne Laufzeit zum Empfänger. Dieser abrupte Laufzeitunterschied, der während des Überganges auftreten kann, kann in den übertragenen Signalen einen Phasensprung verursachen. Dieser Phasensprung begrenzt die übertragbare Bandbreite und kann zu Übertragungsfehlern führen.

Insbesondere bei der Übertragung optischer Signale über ein zu einer geschlossenen Kurve geformtes optisches Übertragungsmedium ist eine Überlappung am Anfang und Ende des optischen Mediums unvermeidbar, sofern kein Ausfall der Übertragung in dieser Position in Kauf genommen werden kann. Damit ergibt sich am Anfang und gleichzeitig am Ende des Mediums im Empfänger eine Überlagerung von zwei Signalen. Das erste Signal erreicht nach kurzer Strecke und damit auch kurzer Zeit den Empfänger. Das zweite Signal erreicht nach dem Durchlaufen einer längeren Strecke und damit mit großer Verzögerung den Empfänger. Beide Signale werden nun überlagert und ergeben ein falsches Summensignal. Damit wird die Übertragung negativ beeinflusst. Insbesondere bei hohen Frequenzen, bei denen die Signallaufzeit gleich der halben Periodendauer ist, ergibt sich eine Auslöschung des Signals. Eine sinnvolle Datenübertragung ist hier nicht mehr möglich.

In der EP-A-0 149 280 wird eine Anordnung zur Datenübertragung zwischen zwei relativ zueinander drehbaren Teilen beschrieben. Ein Sender speist Licht in einen hohlzylindrischen und auf der Innenseite verspiegelten Spiegel. Zum Empfang sind wenigstens zwei Empfangswandler vorgesehen, deren Ausgangssignale den Eingängen einer ODER-Schaltung zugeführt sind. Diese Anordnung hat den Nachteil einer Bandbreitenbegrenzung sowie von sehr stark schwankenden Signalamplituden auf Grund der hohen Dämpfung der langen Weglänge der Übertragungsstrecke.

### Beschreibung der Erfindung

Der Erfindung liegt die Aufgabe zugrunde, eine Vorrichtung zur optischen Signalübertragung zwischen einer Sendeeinheit und einer relativ dazu beweglichen Empfangseinheit, die über ein optisches Übertragungsmedium miteinander gekoppelt sind, derart weiterzubilden, dass die vorgenannten störenden Einflüsse auf die Übertragungsqualität weitgehend ausgeschaltet werden sollen. Insbesondere soll erreicht werden, dass die Übertragungsqualität unabhängig von Relativbewegungen zwischen Sende- und Empfangseinheit sein soll, d.h. dass keine die Datenübertragung störenden Signalüberlappungen am Ort der Empfangseinheit auftreten. Ferner soll die Vorrichtung einen geringen Platz- und Kostenaufwand erfordern und insbesondere für eine breitbandige Signalübertragung geeignet sein.

Die Lösung der Aufgabe ist in dem Anspruch 1 angegeben. Vorteilhafte Ausführungsformen sind Gegenstand der Unteransprüche.

Es ist eine Vorrichtung nach der Erfindung derart ausgebildet, dass die Empfangseinheit mindestens einen optischen Empfänger besitzt, der einem optischen Übertragungsmedium zugeordnet ist, dessen Länge kürzer bemessen ist als der von einem optischen Sender zurückgelegte Weg relativ zum Übertragungsmedium, und dass die Sendeeinheit wenigstens zwei optische Sender aufweist, die derart in Bewegungslängsrichtung voneinander beabstandet sind, so dass das Licht wenigstens eines optischen Senders in das Übertragungsmedium einkoppelt.

Dieser erfindungsgemäße Gegenstand bezieht sich ebenso auf eine optische Signalübertragung zwischen bewegten Teilen. Die Bewegung kann hier kreisförmig, linear oder auf jeder anderen beliebigen Kurve stattfinden, solange eine ausreichende Signaleinkopplung von der Sendeeinheit zum optischen Übertragungsmedium gewährleistet ist. Der Begriff Weglänge der Bewegung bezieht sich bei linear bewegten Teilen auf die Länge des Weges, entlang dem die Sendeeinheit und Empfangseinheit gegeneinander bewegt werden können. Bei kreisförmigen Bewegungen bezieht sie sich auf den entsprechenden Anteil am Umfang des Kreises, maximal jedoch auf den vollen Kreisumfang. Dies gilt auch für jede andere Kurve entlang derer eine Bewegung stattfinden kann.

Um eine einfache und kostengünstige Realisierung der Verstärker in der Empfangseinheit zu ermöglichen, muss die optische Weglänge möglichst kurz gestaltet werden. Zudem muss für eine hohe Übertragungsbandbreite sicher verhindert werden, dass optische Signale mit unterschiedlichen Laufzeiten die Empfangseinheit erreichen.

Durch die kurze Gestaltung des optischen Mediums ist auch im Falle des Empfanges mehrerer Signale mit unterschiedlichen Laufzeiten die Übertragungsbandbreite wesentlich größer, da sie sich umgekehrt proportional zur Länge des optischen Mediums verhält.

Ein wichtiger Aspekt bei dieser erfindungemäßen Vorrichtung ist, dass optische Sender mit geringem Aufwand und niedrigen Kosten herstellbar sind, während optische Empfänger alleine aufgrund der breitbandigen Verstärker sehr aufwendig und teuer sind.

Erfindungsgemäß wird nicht ein optisches Medium eingesetzt, in das auf dem gesamten Weg der Bewegung von einem Sender Licht eingekoppelt werden kann, sondern es wird ein kurzes optisches Medium eingesetzt, das nur einen Teil der Weglänge abdeckt. Damit auf der ganzen Weglänge eine optische Übertragung möglich wird, sind mehrere optische Sender in der Sendeeinheit vorhanden. Diese werden so angeordnet, dass immer mindestens ein optischer Sender das optische Medium beleuchtet. Damit wird eine lückenlose Signalübertragung auf der gesamten Weglänge möglich.

In einer besonders vorteilhaften Ausgestaltung der Vorrichtung sind die Empfänger der Empfangseinheit nicht wie üblich am Ende der Teilstücke der optischen Medien, sondern in etwa in der Mitte der Teilstücke der optischen Medien angeordnet. Dadurch sind die Laufzeiten der optischen Signale von beiden Enden des optischen Mediums gleich groß. Es gibt somit keine Überlagerung von optischen Signalen mit unterschiedlichen Laufzeiten, die zu einer Signalverzerrung mit Bahdbreitenbegrenzung führen können. Die optischen Sender der Sendeeinheit werden dann so angeordnet, dass die Abstände zwischen ihnen gerade so groß sind, dass sobald ein Sender ein optisches Medium verlässt, gerade ein zweiter Sender sich auf der anderen Seite diesem optischen Medium nähert. Damit ist eine lückenlose Signalübertragung möglich. Gerade an dieser Stelle koppeln damit zwei optische Sender Licht in das optische Medium ein. Da aber die beiden Wege von den optischen Sendern zum optischen Empfänger der Empfangseinheit gleich groß sind, kommt es zu keinerlei Verzerrungen durch Signallaufzeitunterschiede.

In einer weiteren vorteilhaften Ausgestaltung dieser Erfindung enthält die Empfangseinheit mehrere optische Empfänger die jeweils mit einem optischen Medium verbunden sind. Die Empfangseinheit ist derart gestaltet, dass die Signale der optischen Empfänger miteinander verknüpft werden, so dass ein höherer Signalpegel oder eine höhere Zuverlässigkeit durch Redundanz erreicht werden kann. Ebenso könnten auch die Signale von mehreren optischen Empfängern addiert werden, um insgesamt einen höheren Signalpegel und geringeres Rauschen zu erhalten. Ebenso können mehrere Signale zusammengefasst werden, um eine redundante Übertragung zu ermöglichen, so dass beim Ausfall eines Senders, eines optischen Mediums oder auch eines Empfängers die Übertragung über einen anderen Weg immer noch möglich ist.

Eine andere Ausgestaltung betrifft eine Anordnung, bei der die Sendeeinheit einen Positionssensor enthält. Dieser Positionssensor stellt fest, welcher optische Sender sich gerade über einem optischen Medium befindet. Dies wird dem entsprechenden optischen Sender signalisiert. Dadurch kann der optische Sender die volle Sendeleistung aktivieren und optische Signale übertragen. Verlässt er den Bereich des optischen Mediums, so wird ihm das Verlassen signalisiert und er kann seine Sendeleistung reduzieren oder auch ganz abschalten. Mit dieser Anordnung wird die gesamte Leistungsaufnahme des Übertragungssystems verringert. Durch das Ausschalten der Sender erhöht sich auch deren Lebensdauer und die Erzeugung von elektromagnetischen Störungen in den leistungsstarken Sendetreibern wird reduziert.

In einer weiteren vorteilhaften Ausgestaltung erhält die Empfangseinheit mehrere unabhängige optische Empfänger mit einem eigenen optischen Medium. Die Sendeeinheit besitzt mindestens so viele optische Sender, wie Signalkanäle vorhanden sind. Die Sendeeinheit und/oder die Empfangseinheit ist nun so gestaltet, dass sie zusätzlich einen Auswahlschalter enthält, der über einen Positionssensor gesteuert wird. Der Positionssensor teilt dem Auswahlschalter mit, welcher optische Sender gerade Signale über das optische Medium und den zugeordneten Empfänger an einem bestimmten logischen Signalkanal übertragen kann. Wichtig ist, dass jeder Signalkanal über einen definierten Weg übertragen wird. Der Übertragungsweg kann je nach Position von Sende- und Empfangseinheit variieren. Es muss nur sichergestellt werden, dass z. B. die Signale des Kanals 1 auf der Seite der Sendeeinheit auch zum Kanal 1 auf der Seite der Empfangseinheit übertragen werden.

Die Funktionsweise soll hier noch einmal anhand eines einfachen Beispiels, bei dem ein Auswahlschalter auf der Seite der Sendeeinheit vorhanden ist, dargestellt werden. Befindet sich z. B. der Sender 1 über dem Empfänger 1, so wird auch der logische Signalkanal 1 vom Auswahlschalter an den Sender 1 durchgeschaltet. Bewegt sich die Vorrichtung nun ein Stück weiter, so wird zu einem späteren Zeitpunkt der Sender 2 auf dem Empfänger 1 stehen. Nun schaltet der Auswahlschalter die Signale des Signalkanals 1 auf den Sender 2, so dass dieser seine Signale wieder zum Empfänger 1 übertragen kann. Bewegt sich die ganze Anordnung wiederum ein Stück weiter, so liegt zu einem späteren Zeitpunkt Sender 3 über dem Empfänger 1. Nun wird der Auswahlschalter den Signalkanal 1 auf den Sender 3 schalten, so dass dieser wieder Signale zum Empfänger 1 übermitteln kann. Das entsprechende Schema gilt für alle anderen Sender, Empfänger und Signalkanäle ebenso.

In einer weiteren Ausgestaltung wird als Übertragungsmedium eine lichtleitende Faser eingesetzt. Diese Faser kann entsprechend dem Stand der Technik als Glasfaser, Kunststofffaser oder Faser aus einem anderen lichtleitenden Material ausgebildet sein. Weiterhin kann das Übertragungsmedium ein lichtleitender Formkörper sein. Ebenso ist eine lichtleitende Flüssigkeit als Übertragungsmedium einsetzbar.

Einer weiteren Ausgestaltung der erfindungsgemäßen Vorrichtung liegt die Idee zugrunde, die Lichtstrahlausbreitung innerhalb des optischen Übertragungsmediums derart zu gestalten, dass sich entweder optische Signale auf unterschiedlichen Wegen innerhalb des Übertragungsmediums in der Weise ausbreiten, dass sie am Ort der Empfangseinheit zu gleichen Zeiten ankommen, so dass sie zu einem einzigen Signal zusammengesetzt werden können, oder dass das Übertragungsmedium in einer Weise ausgebildet ist, dass für eine getrennte räumliche Signalübertragung der einzelnen Lichtsignale gesorgt ist, um Signalüberlappungen zu vermeiden.

Eine weitere vorteilhafte Ausgestaltung besteht darin, dass im Falle einer linearen Bewegung zwischen Sendeeinheit und Empfangseinheit das Übertragungsmedium ebenfalls linear ausgebildet ist, und vorzugsweise parallel zur Bewegungsrichtung angeordnet ist.

Eine weitere vorteilhafte Ausgestaltung besteht darin, dass im Falle einer kreisförmigen Bewegung zwischen Sendeeinheit und Empfangseinheit das Übertragungsmedium ebenfalls kreisförmig ausgebildet ist, und vorzugsweise parallel zur Bewegungsrichtung angeordnet ist.

Ferner kann das Übertragungsmedium aus einer kreisförmig angeordneten Lichtleitfaser bestehen, die mit einem Fluoreszenzfarbstoff dotiert ist. Durch diese Dotierung kann Licht an beliebiger Stelle der Faser eingekoppelt werden.

In einer weiteren Ausgestaltung ist das Übertragungsmedium wenigstens an einer Stelle unterbrochen, von der aus die Laufzeiten der optischen Signale in beiden Richtungen des Übertragungsmediums zur Empfangseinheit gleich groß sind.

Dieser Vorrichtung liegt die Idee zugrunde, dass eine gewünschte Unabhängigkeit der Bandbreite von den Signallaufzeiten nur dann erreicht werden kann, wenn verhindert wird, dass Signale auf mehreren Wegen mit unterschiedlichen Laufzeiten den Empfänger erreichen. Dies bedeutet, dass die Unabhängigkeit der Bandbreite von den Signallaufzeiten gewährleistet ist, sofern nur ein einziges Signal den Empfänger erreicht. Dies ist z.B. bei einer linearen Strecke der Fall. Ebenso kann eine Unabhängigkeit erreicht werden, wenn mehrere Signale am Empfänger eintreffen, aber alle Signale gleiche Laufzeiten zum Empfänger besitzen.

Eine weitere Ausgestaltung ergibt sich indem die Faser mit einem fluoreszierenden Farbstoff dotiert ist, so dass die Einkopplung von Licht an jeder Position der Sendeeinheit entlang der Kurve in die Faser besonders einfach wird.

### Kurze Beschreibung der Zeichnungen

Die Erfindung wird nachstehend anhand von Ausführungsbeispielen unter Bezugnahme auf die Zeichnungen exemplarisch beschrieben. Es zeigen:
- Fig. 1: Schematisierte Darstellung einer erfindungsgemäßen Grundanordnung,
- Fig. 2: erfindungsgemäße Vorrichtung mit mehreren Empfangseinheiten,

### Beschreibung von Ausführungsbeispielen

Figur 1 zeigt eine erfindungsgemäße Anordnung bestehend aus einer Sendeeinheit 1 sowie einer Empfangseinheit 2, verbunden mit einem optischen Medium 4. Die Sendeeinheit besitzt mehrere, mindestens jedoch zwei optische Sender, von denen hier beispielhaft einige dargestellt sind (3A, 3B, 3C, 3D), die so gestaltet sind, dass sie optische Informationen in das optische Medium einkoppeln können. Diese Sender sind so angeordnet, dass jeweils mindestens ein Sender in das optische Medium einkoppelt. Der Positionssensor P ermittelt die Position der optischen Sender und signalisiert den Sendern die Lage über einem optischen Medium derart, dass diese dann ihre Sendeleistung aktivieren können.

Figur 2 zeigt eine beispielhafte Ausgestaltung.
Hierin enthält die Sendeeinheit einen Auswahlschalter A, der aufgrund der Informationen des Positionssensors P die logische Zuordnung zwischen den logischen Signalkanälen, Sendern und Empfängern herstellt. Die Empfangseinheit 2 enthält mehrere optische Empfänger (5A, 5B, 5C), mit zugeordneten optischen Übertragungsmedien (4A, 4B, 4C), von den hier beispielhaft einige dargestellt sind, jedoch mindestens eines für jeden logischen Signalkanal.

## Patentansprüche

1. Vorrichtung zur optischen Signalübertragung zwischen einer Sendeeinheit (1) und einer Empfangseinheit (2), welche relativ zueinander beweglich sind, die über ein optisches Übertragungsmedium (4) miteinander gekoppelt sind,
**dadurch gekennzeichnet, dass**
die Empfangseinheit mindestens einen optischen Empfänger (5A, 5B, 5C) besitzt, der einem optischen Übertragungsmedium zugeordnet ist, dessen Länge kürzer bemessen ist als die Weglänge der Bewegung, und dass die Sendeeinheit wenigstens zwei optische Sender aufweist, die derart in Bewegungslängsrichtung voneinander beabstandet sind, so dass das Licht wenigstens eines optischen Senders in das optische Übertragungsmedium einkoppelt und dass das optische Übertragungsmedium als lichtleitende Faser, als lichtleitende mit einem Fluoreszenzfarbstoff dotierte Faser, als lichtleitender Formkörper oder als lichtleitende Flüssigkeit ausgeführt ist.

2. Vorrichtung nach Anspruch 1,
**dadurch gekennzeichnet, dass**
der optische Empfänger in der Mitte des optischen Übertragungsmediums angeordnet ist, so dass die Laufzeiten der optischen Signale von beiden Enden des optischen Übertragungsmediums gleich groß sind.

3. Vorrichtung nach Anspruch 1 bzw. 2,
**dadurch gekennzeichnet, dass**
die optischen Sender der Sendeeinheit derart voneinander beabstandet sind, dass sobald ein Sender durch die Bewegung das optische Übertragungsmedium verlässt, sich ein anderer Sender gerade der anderen Seite des optischen Übertragungsmediums nähert und damit die Datenübertragung fortsetzt.

4. Vorrichtung nach einem der Ansprüche 1 bis 3,
**dadurch gekennzeichnet, dass**
die Sendeeinheit einen Positionssensor (P) aufweist, der ein Aktivierungssignal für diejenigen optischen Sender erzeugt, die sich gerade in der Nähe eines optischen Übertragungsmediums befinden.

5. Vorrichtung nach einem der Ansprüche 1 bis 4,
**dadurch gekennzeichnet, dass**
für verschiedene Signalkanäle mehrere Empfangseinheiten vorgesehen sind, über denen jeweils eine Vielzahl optischer Sender angeordnet sind und dass in der Sende- und/oder Empfangseinheit jeweils ein Positionssensor (P) und ein Auswahlschalter (A) vorgesehen ist, der über den Positionssensor derart ansteuerbar ist, dass eine mehrkanalige, positionsunabhängige Signalübertragung möglich ist.

6. Vorrichtung nach einem der Ansprüche 1 bis 5,
**dadurch gekennzeichnet, dass**
das optische Übertragungsmedium linear ausgebildet ist und im Falle einer linearen Bewegung zwischen Sendeeinheit und Empfangseinheit vorzugsweise parallel zu dieser Bewegungsrichtung angeordnet ist.

7. Vorrichtung nach einem der Ansprüche 1 bis 5,
**dadurch gekennzeichnet, dass**
das optische Übertragungsmedium kreisförmig ausgebildet ist und im Falle einer kreisförmigen Bewegung zwischen Sendeeinheit und Empfangseinheit vorzugsweise parallel zu dieser Bewegungsrichtung angeordnet ist.

## Claims

1. Device for optical transmission of signals between a transmitting unit (1) and a receiving unit (2) which are movable relative to each other and coupled with each other via an optical transmission medium (4);
**characterized in that**
the receiving unit has at least one optical receiver (5A, 5B, 5C) assigned to an optical transmission medium of a length that is dimensioned to be shorter than the path length of the movement; that the transmitting unit has at least two optical transmitters that are spaced from each other along the movement direction so that the light from at least one optical transmitter couples into the optical transmission medium; and that the optical transmission medium is designed to be a light-guiding fibre, a light-guiding fibre doped with a fluorescent dye, a light-guiding shaped body, or a light-guiding liquid.

2. Device according to claim 1,
**characterized in that**
the optical receiver is disposed in the middle of the optical transmission medium, so that the transit times of the optical signals from both ends of the optical transmission medium are equal.

3. Device according to claim 1 or 2,
**characterized in that**
the optical transmitters of the transmitting unit are spaced from each other so that as soon as a transmitter leaves the optical transmission medium owing to the movement, another transmitter instantly approaches the other side of the optical transmission medium and therewith continues the transmission of data.

4. Device according to any one of claims 1 to 3,
**characterized in that**
the transmitting unit has a position sensor (P) that generates an activation signal for those optical transmitters which at that instant are located in the vicinity of an optical transmission medium.

5. Device according to any one of claims 1 to 4,
**characterized in that**
a plurality of receiving units are provided for different signal channels, a multitude of optical transmitters being disposed above each of the receiving units; and that in each of the transmitting and/or receiving units a position sensor (P) and a selector switch (A) are provided, the selector switch being controlled via the position sensor so that multiple-channel, position-independent signal transmission is possible.

6. Device according to any one of claims 1 to 5,
**characterized in that**
the optical transmission medium is designed to be linear, and in the case of a linear movement between transmitting unit and receiving unit is preferably disposed to be parallel to this direction of movement.

7. Device according to any one of claims 1 to 5,
**characterized in that**
the optical transmission medium is designed to be circular, and in the case of a circular movement between transmitting unit and receiving unit is preferably disposed to be parallel to this direction of movement.

## Revendications

1. Dispositif pour la transmission optique de signaux entre une unité émettrice (1) et une unité réceptrice (2), qui sont mobiles l'une relativement à l'autre et qui sont couplées, l'une à l'autre, via un milieu de transmission optique (4),
**caractérisé en ce que**
ladite unité réceptrice comprend au moins un récepteur optique (5A, 5B, 5C) affecté à un milieu de transmission optique, dont la longueur a une dimension plus courte que la longueur de la voie du mouvement, et **en ce que** ladite unité émettrice comprend au moins deux émetteurs optiques espacés, l'un de l'autre, le long de la direction du mouvement d'une telle manière, que la lumière d'au moins un émetteur optique se couple dans ledit milieu de transmission optique, et **en ce que** ledit milieu de transmission optique est conçu sous forme d'une fibre optique, d'une fibre optique dopée d'une matière colorante fluorescente, d'un corps moulé optique ou d'une liquide optique.

2. Dispositif selon la revendication 1,
**caractérisé en ce que**
ledit récepteur optique est disposé au centre dudit milieu de transmission optique d'une telle manière, que les temps de transit des signaux optiques à partir des deux extrémités dudit milieu de transmission optiques soient de la même grandeur.

3. Dispositif selon la revendication 1 ou 2,
**caractérisé en ce que**
lesdits émetteurs optiques de ladite unité émettrice sont espacés l'un de l'autre par une telle distance, que, dès qu'un émetteur sort dudit milieu de transmission optique par son mouvement, un autre émetteur s'approche, à ce moment, à l'autre côté dudit milieu de transmission optique, en continuant ainsi la transmission des données.

4. Dispositif selon une quelconque des revendications 1 à 3,
**caractérisé en ce que**
ladite unité émettrice comprend un détecteur de position (P), qui engendre un signal d'activation pour ceux émetteurs optiques, qui se trouvent, à ce moment, à la proximité d'un milieu de transmission optique.

5. Dispositif selon une quelconque des revendications 1 à 4,
**caractérisé en ce que**
plusieurs unités réceptrices sont disposées pour des voies de signaux différentes, au-dessus desquelles est disposée une pluralité respective des émetteurs optiques, et **en ce qu'**un détecteur de position respectif (P) et un commutateur sélecteur (A) sont disposés dans ladite unité émettrice et/ou réceptrice, qui est commandable via ledit détecteur de position d'une telle façon, qu'une transmission de signaux par plusieurs voies, indépendante de la position, soit possible.

6. Dispositif selon une quelconque des revendications 1 à 5,
**caractérisé en ce que**
ledit milieu de transmission optique a une configuration linéaire et est disposé, au cas d'un mouvement linéaire, entre ladite unité émettrice et ladite réceptrice, de préférence en parallèle à cette direction de mouvement.

7. Dispositif selon une quelconque des revendications 1 à 5,
**caractérisé en ce que**
ledit milieu de transmission optique a une configuration circulaire et est disposé, au cas d'un mouvement circulaire, entre ladite unité émettrice et ladite réceptrice, de préférence en parallèle à cette direction de mouvement.
